# EUROPÄISCHE PATENTSCHRIFT

(11) **EP 0 163 276 B1**
(45) Veröffentlichungstag und Bekanntmachung des Hinweises auf die Patenterteilung: **08.11.1989**
(21) Anmeldenummer: 85106430.3
(22) Anmeldetag: 24.05.1985
(51) Int. Cl.: H01R 17/12

(54) **Antennensteckdose**
Antenna socket
Prise de contact d'antenne

(30) Priorität: 26.05.1984 DE 8416118 U
(43) Veröffentlichungstag der Anmeldung: 04.12.1985
(73) Patentinhaber: Wilhelm Sihn jr. KG., 75223 Niefern-Öschelbronn (DE)
(72) Erfinder: Zahnlecker, Martin, D-7531 Kieselbronn (DE)
(74) Vertreter: Twelmeier, Ulrich, Dipl.Phys.

(56) Entgegenhaltungen:
- DE-A- 2 228 233
- DE-B- 1 302 931
- DE-B- 2 538 670
- DE-B- 2 733 220

## Beschreibung

Gegenstand dieser Erfindung ist eine Antennensteckdose mit einer oder insbesondere zwei Anschlußbuchsen für koaxiale Hochfrequenzstecker mit zwei nebeneinanderliegenden Anschlußklemmen für die Innenleiter von koaxialen Hochfrequenzkabeln und mit zwei elektrisch miteinander verbundenen Klemmschellen für die Außenleiter der koaxialen Hochfrequenzkabel.

In Antennensteckdosen sind sowohl antennenseitig als auch empfängerseitig koaxiale Anschlüsse herzustellen. Empfängerseitig geschieht das mit Hilfe von koaxialen Steckern und antennenseitig zumeist durch Klemmung des abisolierten Innenleiters des koaxialen Kabels in einer Schraub- oder Federklemme und durch Klemmung des freigelegten Außenleiters des koaxialen Kabels mittels einer Klemmschelle. Bei Antennensteckdosen, die als Durchgangsdosen verwendet werden können, sind Anschlußmöglichkeiten für zwei koaxiale Kabel vorgesehen, wobei einerseits die Anschlußklemmen für die Innenleiter und andererseits die Klemmschellen für die Außenleiter der koaxialen Kabel elektrisch miteinander verbunden sind. Bei den bekannten, als Durchgangsdosen verwendbaren Antennensteckdosen ist die Anordnung der Anschlußeinrichtungen für die beiden koaxialen Kabel so getroffen, daß die Kabel auf ein und derselben Seite der Antennensteckdose in diese hinein und wieder herausführen.

Demgegenüber liegt der Erfindung die Aufgabe zugrunde, eine als Durchgangsdose verwendbare Antennensteckdose zu schaffen, bei der die beiden koaxialen Kabel wahlweise auf einer Seite oder auf gegenüber liegenden Seiten der Antennensteckdose in diese hineingeführt werden können.

Diese Aufgabe wird durch eine Antennensteckdose mit den im Anspruch 1 genannten Merkmalen gelöst. Vorteilhafte Weiterbildungen der Erfindung sind Gegenstand der Unteransprüche.

Im Gegensatz zu den bekannten Antennensteckdosen weist die neue Antennensteckdose nicht nur Außenleiter-Klemmschellen für zwei nebeneinanderliegend eingeführte koaxiale Kabel, sondern zwei Außenleiter-Doppelklemmschellen auf, von denen eine vor und eine hinter den Innenleiter-Anschlußklemmen angeordnet ist. Zugleich sind die Innenleiter-Anschlußbuchsen so ausgebildet, daß in sie jeweils von beiden Enden her ein Innenleiter eingeführt und festgeklemmt werden kann. Dadurch ist es möglich, zwei koaxiale Kabel nach Wahl entweder von gegenüberliegenden Seiten oder nur von einer Seite in die Antennensteckdose einzuführen und anzuschließen oder an den zwei gegenüberliegenden Seiten je zwei Kabel nebeneinanderliegend in die Antennensteckdose einzuführen und anzuschließen. Es ist lediglich dafür Sorge zu tragen, daß in der Wandung eines gegebenenfalls vorgesehenen Gehäuses der Antennensteckdose an den entsprechenden Stellen die seitlichen Zugangsöffnungen für die koaxialen Kabel vorgesehen sind, entweder in der Weise, daß sie von vornherein voll ausgebildet sind, oder in der Weise, daß sie durch eine Materialschwächung in der Gehäusewandung vorgezeichnet und durch Eindrücken der Gehäusewandung an der vorgezeichneten Stelle freigelegt werden können.

Gemäß einem weiteren Merkmal der Erfindung sind die Außenleiter-Doppelklemmschellen durch eine elektrisch leitende Abdeckung miteinander verbunden, die dafür sorgt, daß der Anschluß der koaxialen Kabel hinreichend hochfrequenzdicht ist. Die durch diese Abdeckung gebildete Abschirmung wird vorzugsweise ergänzt durch eine gesonderte metallische Verbindung der Unterteile der Außenleiter-Doppelklemmschellen. Die Abdeckung ist vorzugsweise ein schwenkbar gelagertes, in seiner einen Endlage beide Doppelklemmschellen kontaktierendes Blech, welches zur Montage der koaxialen Kabel hochgeschwenkt werden kann, so daß die Innenleiter-Anschlußklemmen leicht zugänglich sind. Nach vollendeter Montage wird das Blech zurückgeschwenkt, so daß es den beiden Außenleiter-Doppelklemmschellen aufliegt. In dieser Lage kann es durch eine Feder, durch eine Rastvorrichtung oder durch den Deckel, welcher üblicherweise auf die Antennensteckdose aufgesetzt wird, fixiert werden.

Die neue Antennensteckdose zeichnet sich dadurch aus, daß sie vielseitige Anschlußmöglichkeiten für koaxiale Kabel bietet: Will man an einer Buchse der Antennensteckdose Rundfunksignale und an der zweiten Buchse Fernsehsignale abnehmen, die durch ein gemeinsames koaxiales Kabel übertragen werden, dann sorgt man dafür, daß die Innenleiter-Anschlußklemmen der Antennensteckdose elektrisch miteinander verbunden sind. Zum einen kann man dann dieses eine koaxiale Kabel von beliebiger Seite her in die Antennensteckdose einführen und darin enden lassen. Zum anderen kann man die Antennensteckdose aber auch als Durchgangsdose verwenden und zu diesem Zweck zwei koaxiale Kabel entweder von derselben Seite her in die Antennensteckdose einführen und nebeneinander anschließen, oder aber man führt sie an gegenüberliegenden Seiten in die Antennensteckdose ein und schließt sie unter Verwendung beider Außenleiter-Doppelklemmschellen an.

Man kann die erfindungsgemäße Antennensteckdose aber auch dazu benutzen, von einer Satellitenempfangsantenne empfangene und durch zwei koaxiale Kabel übertragene Signale zu übergeben, wobei das eine Kabel rechts-zirkularpolarisierte Signale und das andere Kabel links-zirkularpolarisierte Signale überträgt, die den beiden Anschlußbuchsen der Antennensteckdose getrennt zugeführt werden, weshalb man die den beiden Anschlußbuchsen zugeordneten, nebeneinander liegenden Innenleiter-Anschlußklemmen in diesem Anwendungsfall ebenfalls elektrisch voneinander getrennt beläßt. In diesem Anwendungsfall gibt es wiederum zwei Anschlußmöglichkeiten: Entweder führt man nur die zwei von der Antenne kommenden koaxialen Kabel in die Antennensteckdose, von denen eines mit der einen Anschlußbuchse und das andere mit der zweiten Anschlußbuchse verbunden wird, oder man verwendet die Antennensteckdose als Durchgangsdose, indem man vier koaxiale Kabel zuführt, von denen zwei von der Antenne kommen und zwei weiterführen, zum Beispiel zu einer weiteren Antennensteckdose; hierbei verbindet man mit jeder der zwei Anschlußbuchsen zwei aus entgegengesetzten Richtungen herangeführte Kabel.

In allen Fällen liegt der Innenleiter-Anschluß vorzugsweise symmetrisch zwischen den Anschlußbuchsen für die koaxialen Stecker. Trotz der vielseitigen Anschlußmöglichkeiten ist durch die vorgesehene Abdeckung der Außenleiter-Doppelklemmschellen die Hochfrequenzdichtigkeit der Kabelanschlüsse gewährleistet.

Ein Ausführungsbeispiel der neuen Antennensteckdose ist schematisch in der beigefügten Zeichnung dargestellt, welche die Antennensteckdose bei abgenommenem Deckel in einer Schrägansicht zeigt. Auf dem Boden des Gehäuses 8 der Antennensteckdose sind zwei Anschlußbuchsen 4 und 5 (zum Beispiel für Fernsehen und Rundfunk) zum Anschluß von zwei koaxialen Steckern vorgesehen. Zwischen den Anschlußbuchsen 4 und 5 befinden sich zwei Innenleiter-Anschlußklemmen 2, welche durch einen gemeinsamen, die Gewindebohrungen für die Klemmschrauben 2a tragenden Steg elektrisch leitend miteinander verbunden sind. Symmetrisch zu beiden Seiten der Innenleiter-Anschlußklemmen 2 sind zwei Außenleiter-Doppelklemmschellen 1 und 1 a vorgesehen, die zum Kontaktieren und Abfangen von maximal vier koaxialen Kabeln an deren Außenleitern dienen. Das Kontaktieren und Abfangen der koaxialen Kabel erfolgt derart, daß die Außenleiter zwischen den Ober- und Unterteilen der Außenleiter-Doppelklemmschellen gelegt werden und mittels der Schrauben 12, 12a geklemmt werden. Die nicht dargestellten Unterteile sind fest angeordnet. Im gezeichneten Beispiel sind zwei koaxiale Kabel 6 und 7 durch zwei gegenüberliegende Öffnungen 9 und 10 in das Gehäuse 8 eingeführt, es wäre jedoch auch durchaus möglich, beide koaxialen Kabel durch ein und dieselbe Öffnung 9 und 10 in das Gehäuse einzuführen und durch dieselbe Doppelklemmschelle 1 oder 1a zu kontaktieren. Nahe der einen Doppelklemmschelle 1a a ist eine Metallplatte 3 um eine parallel zu den Doppelklemmschellen 1 und 1a verlaufende Achse 11 schwenkbar angebracht, welche zum Anschluß der koaxialen Kabel 6 und 7 hochgeklappt und nach vollendeter Montage heruntergeklappt wird und dann beiden Außenleiter-Doppelklemmschellen 1 und 1 aufliegt, sie elektrisch miteinander verbindet und dabei die Innenleiter-Anschlußklemmen 2 mit Abstand überdeckt.

Will man den beiden Anschlußbuchsen 4 und 5 getrennt Signale zuführen, zum Beispiel der Anschlußbuchse 4 ein rechts-zirkularpolarisiertes und der Anschlußbuchse 5 ein links-zirkularpolarisiertes HF-Signal, dann ersetzt man die beiden elektrisch miteinander verbundenen Innenleiter-Anschlußklemmen 2 durch zwei getrennte Innenleiter-Anschlußklemmen. Andererseits kann man zwei getrennte Innenleiter-Anschlußklemmen erforderlichenfalls durch eine Brücke elektrisch miteinander verbinden (welche durch die beiden Klemmschrauben 2a fixiert werden könnten) oder durch zwei zu einem Block zusammengefaßte Innenleiter-Anschlußklemmen 2 ersetzen, wie sie die Zeichnung zeigt.

## Patentansprüche

1. Antennensteckdose mit einer oder insbesondere zwei Anschlußbuchsen (4, 5) für koaxiale HF-Stecker, mit zwei nebeneinander liegenden Anschlußklemmen (2) für die Innenleiter von koaxialen HF-Kabeln und mit zwei elektrisch miteinander verbundenen Klemmschellen (1, 1a) für die Außenleiter der koaxialen HF-Kabel, dadurch gekennzeichnet, daß die Innenleiter-Anschlußklemmen (2) beide zur Aufnahme zweier aus entgegengesetzten Richtungen eingeführter Innenleiter von koaxialen Kabeln (6, 7) eingerichtet sind, daß vor und hinter den beiden Innenleiter-Anschlußklemmen (2) je eine Außenleiter-Doppelklemmschelle (1, 1a) vorgesehen ist, und daß diese beiden Außenleiter-Doppelklemmschellen (1, 1a) durch eine die Innenleiter-Anschlußklemmen (2) überbrückende, aber von diesen isolierte, elektrisch leitende Abdeckung (3) miteinander verbunden sind.

2. Antennensteckdose nach Anspruch 1, dadurch gekennzeichnet, daß die Abdeckung (3) ein schwenkbar gelagertes, in seiner einen Endlage beide Doppelklemmschellen (1, la) kontaktierendes Blech ist.

3. Antennensteckdose nach Anspruch 1 oder 2, dadurch gekennzeichnet, daß die Innenleiter-Anschlußklemmen (2) symmetrisch zu den Außenleiter-Doppelklemmschellen (1, la) zwischen den beiden Anschlußbuchsen (4, 5) für die koaxialen Stecker angeordnet sind.

4. Antennensteckdose nach einem der vorstehenden Ansprüche, dadurch gekennzeichnet, daß zwischen den fest angeordneten Unterteilen der Außenleiter-Doppelklemmschellen (1, 1a) eine gesonderte metallische Verbindung besteht, welche die Innenleiter-Anschlußklemmen (2) nach unten abschirmt.

## Claims

1. An antenna plug receptacle comprising one or particularly two terminal sockets (4, 5) for coaxial radio frequency plugs two juxtaposed terminals (2) for the inner conductors of coaxial frequency cables and two electrically interconnected terminal clips (1, 1a) for clamping the outer conductors of the coaxial radio frequency cables, characterized in that both inner conductor terminals (2) are arranged to receive two inner conductors of coaxial cables (6, 7), which inner conductors have been introduced from mutually opposite directions, that two double terminal clips (1, 1a) for clamping outer conductors are respectively profiled in front of and behind the two inner conductor terminals (2), and that said two double terminal clips (1, 1a) for clamping the outer conductors are interconnected by an electrically conductive covering (3), which bridges the inner conductor terminals (2) but is electrically insulated therefrom.

2. An antenna plug receptacle according to claim 1, characterized in that the covering (3) consists of a pivoted sheet metal element, which on one end position contacts both double clamping terminal clips (1, 1a).

3. An antenna plug receptacle according to claim 1 or 2, characterized in that the inner conductor terminals (2) are disposed between the two terminal sockets (4, 5) for the coaxial plugs and are symmetrical to the double terminal clips (1, 1a) for clamping the outer conductors.

4. An antenna plug receptacle according to any of the preceding claims, characterized in that a separate metallic connection, which downwardly shields the inner conductor terminals (2), is provided between the fixedly arranged bottom parts of the terminal clips (1.1a) for clamping the outer conductors.

## Revendications

1. Prise de courant pour antenne munie d'une, ou en particulier, de deux douilles de raccordement (4, 5) pour fiche mâle coaxiale pour haute fréquence, de deux bornes de raccordement (2) disposées l'une a côte de l'autre, pour les conducteurs intérieurs de câbles coaxiaux pour haute fréquence et de deux colliers de serrage (1, la) reliés électriquement l'un à l'autre, pour les conducteurs extérieurs des câbles coaxiaux pour haute fréquence, caractérisée en ce que les bornes de raccordement (2) pour conducteur intérieur sont, toutes deux, aménagées pour recevoir deux conducteurs intérieurs de câbles coaxiaux (6, 7) introduits à partir de deux directions opposées, en ce qu'est prévu devant et derrière les deux bornes de raccordement (2) pour conducteur intérieur, chaque fois, un collier de serrage double (1, la) pour conducteur extérieur, et en ce que ces deux colliers de serrage double (1, 1a) pour conducteur extérieur, sont reliés l'un à l'autre, via un chapeau de recouvrement (3), conducteur de courant chevauchant les bornes de raccordement (2) pour conducteur intérieur, tout en étant isolé par rapport à celles-ci.

2. Prise de courant pour antenne selon la revendication 1, caractérisée en ce que le chapeau de re- courrement (3) est une plaque métallique montée de façon à pouvoir pivoter, et assurant la mise en contact des deux colliers de serrage double (1, 1a), lorsqu'il se trouve dans sa position finale.

3. Prise de courant pour antenne selon la revendication 1 ou 2, caractérisée en ce que les bornes de raccordement (2) pour conducteur intérieur, sont disposées symétriquement par rapport au collier de serrage double (1, 1a) pour conducteur extérieur, entre les deux douilles de raccordement (4, 5) pour les fiches mâles coaxiales.

4. Prise de courant pour antenne selon l'une quelconque des revendications précédentes, caractérisée en ce qu'une liaison métallique particulière est disposée entre les sous-parties, agencées à demeure, des colliers de serrage doubles (1, 1a) pour conducteur extérieur, ce raccord protégeant vers le bas les bornes de raccordement (2) pour conducteur intérieur.
